# FASCICULE DE BREVET EUROPEEN

(11) **EP 0 051 614 B1**
(45) Date de publication et mention de la délivrance du brevet: **12.09.1984**
(21) Numéro de dépôt: 81901135.4
(22) Date de dépôt: 05.05.1981
(51) Int. Cl.: B65D 81/18

(54) **PROCEDE DE CONDITIONNEMENT ET BOITE POUR SA MISE EN OEUVRE**
VERPACKUNGSVERFAHREN UND BEHÄLTER ZUR DURCHFÜHRUNG DES VERFAHRENS
METHOD OF CONDITIONING AND BOX FOR ITS IMPLEMENTATION

(30) Priorité: 07.05.1980 FR 8010197
(43) Date de publication de la demande: 19.05.1982
(73) Titulaire: SOFRIGAM, F-92000 Nanterre (FR)
(72) Inventeur: GUILLON, Claude René, F-92200 Neuilly S. Seine (FR); SCHWARZ GUILLON, Annick, F-78810 Feucherolles (FR)
(74) Mandataire: Corre, Jacques Denis Paul
(86) Numéro de dépôt international: FR8100061
(87) Numéro de publication internationale: WO8103162

## Description

La présente invention concerne un procédé de conditionnement et une boîte pour sa mise en oeuvre.

Plus précisément, la présente invention concerne le conditionnement de produits devant rester soumis à des conditions de température déterminées, généralement différentes des conditions ambiantes, par exemple pour des raisons de conservation comme c'est le cas en ce qui concerne certains produits alimentaires frais ou les vaccins, qu'il est important de conserver à une température inférieure à un seuil de température déterminé, quelles que soient les conditions de température ambiante, pendant leur transport ou leur stockage hors de chambres réfrigérées.

Pour transporter ou stocker de tels produits craignant les élévations de température hors de chambres réfrigérées, ou pour transporter ou stocker des produits craignant une baisse de température, il est connu de placer ces produits dans une enceinte isolée thermiquement et de les enfermer dans cette enceinte avec des éléments accumulateurs respectivement de frigories ou de calories portés au préalable à une température prédéterminée requise par la nature du produit, les caractéristiques d'isolation thermique de l'enceinte, les conditions de température ambiante auxquelles elle sera soumise extérieurement, et le temps de conservation souhaité; par exemple, FR-A-1 124 663 décrit un procédé de conservation d'un produit périssable tel qu'une glace alimentaire, consistant à garnir d'éléments accumulateurs de frigories, convenablement refroidis, les faces intérieures du fond et de la périphérie latérales d'une boîte usuelle en carton ondulé, avant de placer le produit dans l'espace intérieur ainsi délimité, puis de recouvrir ce produit d'un autre élément accumulateur de frigories convenablement refroidi, et enfin de fermer la boîte; à l'exception de ce dernier élément accumulateur, les éléments accumulateurs sont dans ce cas tous mis en place dans la boîte avant le produit à conditionner.

Un tel mode de conditionnement peut donner toute satisfaction lorsqu'il s'agit d'emballer dans une enceinte un nombre réduit d'objets, ne nécessitant qu'un court temps de maintien de l'enceinte à l'état ouvert et offrant des commodités de positionnement rationnel des éléments accumulateurs respectivement de frigories ou de calories, c'est-à-dire généralement un positionnement de ces éléments le long des parois isolants de l'enceinte pour créer à ce niveau une barrière respectivement froide ou chaude, comme c'est le cas dans FR-A-1 124 663, plus particulièrement concerné par le conditionnement d'une unique glace alimentaire de forme parallélépipédique.

Il n'est pas de même lorsqu'on est amené à conditionner dans une même enceinte un grand nombre de produits individualisés, comme par exemple des ampoules de vaccin.

Dans ce cas, la technique de conditionnement connue consiste à répartir de façon arbitraire entre les produits, au fur et à mesure qu'on les place dans l'enceinte maintenue ouverte, des éléments accumulateurs de frigories (dans le cas de vaccins ou de sérums), portés à la température requise.

D'une part, le fait que le conditionnement de tels produits nécessite un maintien de l'enceinte à l'état ouvert pendant un temps important a pour conséquence que les éléments accumulateurs de frigories placés au fur et à mesure du conditionnement perdent une partie de leurs frigories avant la fermeture de l'enceinte, ce qui leur ôte leur efficacité et oblige à les surdimensionner ou à en augmenter le nombre, sans que l'on ait pour autant la certitude d'une efficacité totale notamment en ce qui concerne les éléments placés les premiers dans l'enceinte.

D'autre part, la répartition aléatoire des éléments accumulateurs de frigories au sein des produits conditionnés donne lieu à des hétérogénéités de température à l'intérieur de l'enceinte, et notamment à des points relativement chauds où la température peut excéder le seuil maximal de température que le produit conditionner ne peut dépasser sans risque; la prudence exige alors également de surdimensionner les éléments accumulateurs, ou d'en prévoir un nombre excessif.

Naturellement, on constante les mêmes inconvénients lorsqu'on conditionne par cette méthode traditionnelle des produits dont la température ne doit pas descendre en dessous d'un seuil déterminé, en présence d'éléments accumulateurs de calories.

Dans l'un et l'autre cas, on est amené à surdimensionner ou à multiplier les éléments accumulateurs, c'est-à-dire à réduire la capacité utile de l'enceinte, c'est-à-dire encore la quantité de produit conditionnée dans une enceinte de dimensions intérieures déterminées.

Dans le cas particulier du conditionnement d'ampoules de vaccin ou de sérum en présence d'éléments accumulateurs de frigories répartis entre ces ampoules, on constate en outre l'inconvénient d'un risque de perforation des éléments accumulateurs de frigories, généralement réalisés sous la forme de sacs renfermant un liquide accumulateur de frigories, lequel se répand alors sur le produit et le souille.

Le but de la présente invention est de remédier à ces inconvénient, en offrant la possibilité de placer les éléments accumulateurs de calories ou de frigories dans l'enceinte après que l'on ait placé dans celle-ci les produits à conditionner, avec une possibilité de répartition optimale des éléments accumulateurs, permettant d'utiliser ceux-ci au mieux et par conséquent de réduire leur nombre et leur encombrement à un minimum nécessaire.

A cet effet, le procédé de conditionnement selon l'invention, pour des produits devant rester soumis à des conditions de température déterminées, généralement différentes des conditions ambiantes, consistant à placer dans une enceinte de conditionnement isolée thermiquement, initialement ouverte dans une zone déterminée, des éléments de réserve amovibles, puis les produits, dans le volume délimité par les éléments de réserve dans l'enceinte, à ôter ensuite les éléments de réserve et les remplacer par des éléments accumulateurs de calories ou de frigories préalablement portés à une température prédéterminée requise et présentant des formes et dimensions analogues à celles des éléments de réserve, et à fermer l'enceinte, se caractérise en ce que l'on tapisse intégralement la périphérie intérieure de l'enceinte, ouverte dans ladite zone, d'éléments de réserve amovibles avant de placer les produits dans le volume délimité par ces éléments à l'intérieur de l'enceinte, puis, après avoir placé les produits, on ôte une partie seulement des éléments de réserve et les remplace par des éléments accumulateurs portés à ladite température prédéterminée et présentant des formes et dimensions analogues à celles des éléments de réserve remplacés, on place ensuite dans l'enceinte, au niveau de ladite zone de celle-ci, des éléments accumulateurs portés à ladite température prédéterminée et présentant des formes et dimensions telles qu'ils soient jointifs des éléments accumulateurs précédemment placés, puis on ferme ladite zone de l'enceinte et on rouvre cette dernière dans une zone différente, en regard des éléments de réserve restants, puis on ôte ces derniers et on les remplace par des éléments accumulateurs portés à ladite température prédéterminée et présentant des formes et dimensions analogues à celles de ces éléments de réserve remplacés, les éléments accumulateurs étant mutuellement jointifs le long de la totalité de leur périphérie respective de façon à définir à l'intérieur de l'enceinte une barrière continue portée à la température prédéterminée requise, et on referme l'enceinte.

Ainsi, on obtient après fermeture de l'enceinte une barrière thermique, à la température prédéterminée requise, sur toute la périphérie intérieure de celle-ci, ce qui accroît ses capacités isolantes; l'utilisation d'éléments de réserve dans une boîte pendant la mise en place de produits à conditionner dans celle-ci est déjà connue en elle-même par US-A-3 188 884, qui décrit un procédé de conditionnement utilisant une boîte cylindrique d'axe vertical, ouverte à sa partie supérieure, lequel procédé consiste à placer centralement dans cette boîte, verticalement, un élément tubulaire de réserve, à remplir en matériau à conditionner, en pratique des boîtes de conserve, l'espace subsistant entre cet élément de réserve et la paroi de la boîte, à substituer de la glace à l'élément de réserve, et à fermer la boîte; ce procédé connu ne permet toutefois pas de former une paroi continue d'éléments accumulateurs de frigories ou de calories autour d'un produit conditionné, après le conditionnement de ce produit, comme c'est par contre le cas du procédé conforme à la présente invention.

Naturellement, des éléments de réserve peuvent également être répartis à l'intérieur de l'enceinte en vue d'un remplacement ultérieur, après mise en place du produit, par des éléments accumulateurs, ce qui permet d'obtenir un compartimentage intérieur de l'enceinte au moyen d'éléments accumulateurs qui ne perdent pratiquement rien des frigories ou calories emmagasinées avant la fermeture de l'enceinte.

Cette répartition optimale des éléments accumulateurs et cette utilisation au maximum de leur capacité d'accumulation permet d'en réduire le nombre et le volume cumulés, et par conséquent de disposer d'un volume utile d'enceinte supérieur, si l'on établit une comparaison avec la technique traditionnelle.

En outre, dans le cas particulier du conditionnement d'ampoules en présence d'éléments accumulateurs de frigories, la possibilité d'un positionnement relatif rigoureux de ces derniers et des ampoules conditionnées autorise un choix judicieux de ce positionnement et par conséquent une minimisation des risques de perforation.

D'autres caractéristiques et avantages de l'invention ressortiront de la description ci-dessous, relatifs à un mode de mise en oeuvre non limitatif, ainsi que des dessins annexés qui font partie intégrante de cette description.
La figure 1 montre une vue en perspective, avec arrachement partiel d'une boîte destinée à la mise en oeuvre du procédé selon l'invention, en position ouverte;
la figure 2 montre une vue de cette boîte en coupe par un plan horizontal, c'est-à-dire parallèle à son fond, tel que le plan II-II de la figure 1;
les figures 3 à 12 illustrent des étapes successives du conditionnement au moyen de la boîte illustrée aux figures 1 et 2, cette boîte étant vue en coupe par un plan vertical tel que le plan III-III de la figure 1.

Dans son mode de réalisation illustré, la boîte présente extérieurement comme intérieurement la forme d'un parallélépipède rectangle, particulièrement bien adaptée à un empilement et à une juxtaposition de boîtes sous un encombrement minimal, mais on pourra naturellement mettre l'invention en oeuvre sur des boîtes de forme différente.

Afin d'isoler thermiquement de l'extérieur l'enceinte 1 qu'elle délimite intérieurement, la boîte présente des parois possédant les propriétés d'isolation thermique; ainsi, dans l'exemple illustré, la boîte est définie par une enveloppe en carton ondulé 2 intégralement doublée intérieurement de plaques 3 à 8 d'un matériau présentant des qualités d'isolation thermique, tel que par exemple une mousse de polyurétha- ne se présentant sous la forme de plaques ou d'éléments moulés qui, à leur jonction généralement à proximité d'une arête de la boîte, présentent une forme d'emboîtement mutuel en chicane; l'épaisseur de ces plaques ou éléments isolants 3 à 8 est choisie en fonction de la durée désirée de conservation dans la boîte des produits que l'on désire conditionner dans celle-ci, de la température ambiante à laquelle cette boîte est destinée à être exposée extérieurement, et de la nature des produits à conserver dans cette boîte.

L'enveloppe 2 en carton ondulé se présente sous la forme, connue en soi dans le domaine des cartons d'emballage, d'une ceinture définie par quatre parois 9 à 12 rectangulaires, parallèles deux à deux et identiques deux à deux, que l'on supposera orientées verticalement et raccordées deux à deux, à angle droit, le long d'arêtes verticales de l'enveloppe 2; chacune de ces parois 9 à 11 porte, respectivement le long de son bord horizontal supérieur et le long de son bord horizontal inférieur, des rabats qui, rabattus et superposés dans une position que l'on supposera horizontale, forment respectivement un couvercle et un fond pour l'enveloppe 2; ainsi, dans l'exemple illustré, les deux parois verticales, parallèles, idendiques 9 et 11 portent le long de leur bord supérieur un rabat rectangulaire, non visible pour des raisons de clarté en ce qui concerne la paroi 9 mais visible et désigné par la référence 13 en ce qui concerne la paroi 11, et le long de leur bord inférieur un rabat également invisible en ce qui concerne la paroi 9 et désigné par la référence 14 en ce qui concerne la paroi 11; de même, les parois verticales, identiques, 10 et 12 portent le long de leur bord supérieur respectif un rabat rectangulaire, respectivement 15 et 16, et le long de leur bord inférieur respectif un deuxième rabat, respectivement 17 et 18; on notera que ces notions de bord supérieur et de bord inférieur se réfèrent à la position illustrée à la figure 1 et aux figures 3 à 7, les figures 8 à 12 représentant la boîte dans une position où elle est retournée.

De façon connue en soi, l'enveloppe est totalement fermée lorsque les rabats équipant les bords supérieurs des quatre parois 9 à 12 sont rabattus les uns sur les autres à angle droit par rapport aux parois 9 à 12, pour définir le couvercle de l'enveloppe, de même que les rabats équipants les bords inférieurs des parois 9 à 12 et qui, rabattus les uns sur les autres à 90° par rapport à ces parois, définissent le fond de l'enveloppe.

Lorsque la boîte est fermée, c'est-à-dire lorsque l'enveloppe 2 est fermée et que les éléments de doublure d'isolation thermique 3 à 8 sont en place, chacun de ces éléments 3 à 8 présentent vers l'intérieur de la boîte une face plane, respectivement 19 à 24, parallèle à la paroi de l'enveloppe 2 que double cet élément, c'est-à-dire respectivement aux parois 9 à 12, à la paroi de fond et à la paroi de couvercle, ces faces étant jointives pour définir l'enceinte 1.

Conformément à l'invention, lors de la réalisation de la boîte ou préalablement au conditionnement d'un produit à l'intérieur de celle-ci, les rabats supérieurs étant en position d'ouverture et l'élément 8 enlevé, on place à l'intérieur de l'enceinte 1 des éléments de réserve amovibles, dont le rôle est de ménager à l'intérieur de l'enceinte, lors du remplissage de celle-ci, des volumes susceptible de recevoir par la suite, avant la fermeture, des éléments accumulateurs de calories au de frigories portés à une température prédéterminée requise par la conservation du produit conditionné.

Ces éléments de réserve peuvent présenter des formes diverses et être répartis de façon diverse à l'intérieur de l'enceinte 1, pourvu qu'ils puissent être ôtés et remplacés par des éléments accumulateurs de calories ou de frigories après remplissage au moins partiel, et de préférence total, de l'enceinte 1 au moyen du produit à conditionner.

Ainsi, par exemple, dans un mode de mise en oeuvre schématisé à la figure 2 par des traits mixtes 25, ces éléments de réserve peuvent constituer un cloisonnement intérieur de l'enceinte 1, et se présenter sous la forme de panneaux 25 verticaux dans la position de la boîte illustrée à la figure 1, que l'on peut extraire par le couvercle ouvert de celle-ci, après remplissage en produit à conditionner du volume qu'ils délimitent à l'intérieur de l'enceinte 1, pour les remplacer par des éléments accumulateurs de calories ou de frigories.

Toutefois, selon un mode de réalisation préféré illustré en trait plein, et qui peut avantageusement se combiner au précédent, des éléments de réserve tapissent intégralement les parois de la boîte ouverte, à l'intérieur de l'enceinte 1.

Ainsi, si l'on se réfère aux figures 1 à 3, on voit que la face 23 est intégralement couverte d'un élément de réserve plat 26, dont la forme en plan est rectangulaire et dont les dimensions en plan sont celles de la face 26 délimitée à l'intérieur de l'enceinte 1 par les faces 19 à 22 des éléments isolants 3 à 6; ces faces 19 à 22 sont également intégralement ou presque intégralement couvertes d'éléments de réserve en forme de panneaux rectangulaires, respectivement 27 à 30, jointifs deux à deux et jointifs de l'élément 26.

Les éléments de réserve 26, dont le seul rôle est de réserver provisoirement, pendant le remplissage de l'enceinte 1, le volume nécessaire aux éléments accumulateurs de calories ou de frigories, peuvent être de réalisation très diverse; il peut s'agir par exemple de plaques de carton ondulé épais, éventuellement en épaisseur multiple, mais d'autres modes de réalisation pourraient naturellement être choisis sans que l'on sorte pour autant du cadre de l'invention; avantageusement, ces éléments sont réalisés en un matériau suffisamment résistant pour qu'ils puissent être réutilisés.

Préalablement au remplissage, la boîte se présente sous la forme illustrée aux figures 1 à 3, où les panneaux de réserve 26 à 30 sont en place contre les faces correspondantes et où, les rabats supérieurs tels que 13, 15 et 16 étant placés dans une position où ils dégagent la face supérieure de la boîte, l'élément 8 est ôté pour autoriser l'accès à l'intérieur de l'enceinte 1; les rabats de fond tels que 14, 17, 18 occupent alors provisoirement leur position de fermeture, où ils sont superposés dans une position à angle droit par rapport aux parois latérales 9 à 12 de l'enveloppe 2.

On remplit le volume délimité à l'intérieur de l'enceinte 1 par les éléments de réserve 26 à 30, comme le schématisent les flèches 31 de la figure 3, jusqu'à un niveau au plus équivalent au niveau 24a qu'est destinée à occuper la face 24 de l'élément 8 lorsque la boîte est fermée, et de préférence seulement jusqu'à un niveau 24b inférieur à ce niveau 24a d'une distance équivalent à l'épaisseur d'un élément 37 accumulateur de calories ou de frigories que l'on placera par la suite au-dessus du produit 32 dans l'enceinte avant de fermer celle-ci par l'élément 8 puis par superposition des rabats tels que 13, 15 et 16, comme il apparaîtra plus loin.

Ensuite, comme le montre la figure 4, la boîte étant toujours ouverte à sa partie supérieure mais le produit 32 étant en place dans sa position définitive de conditionnement, on dégage les éléments de réserve 27 à 30 en les faisant coulisser vers le haut, c'est-à-dire vers l'extérieur de la boîte via l'ouverture supérieure de celle-ci, entre le produit 32 et les faces, respectivement 19 à 22, des éléments isolants 3 à 6 tournés vers l'intérieur de l'enceinte; ce mouvement est schématisé par des flèches 33 à la figure 4, où seuls apparaissent les éléments de réserve 28 à 30.

Au cours de l'étape suivante du conditionnement, illustrée à la figure 5, on introduit dans l'espace ainsi dégagé autour du produit 32, à l'intérieur de l'enceinte 1, des éléments accumulateurs de calories ou de frigories dont les formes et dimensions sont telles qu'ils occupent intégralement le volume ainsi dégagé; ainsi, on substitue à l'élément de réserve 28 un élément accumulateur 34 présentant une forme et des dimensions identiques, à l'élément 29 un élément accumulateur 35 présentant une forme et des dimensions identiques à celles de cet élément 29, à l'élément 30 un élément accumulateur 36 présentant une forme et des dimensions analogues à celles de cet élément 30, et à l'élément 27 un élément accumulateur non visible sur les figures, et qui présente une forme et des dimensions identiques à celles de l'élément 27; les éléments accumulateurs ont été au préalable portés à la température prédéterminée requise.

On couvre ensuite le produit 32 et les bords supérieurs respectifs des éléments accumulateurs 34 à 36 et de l'élément accumulateur substitué à l'élément de réserve 27, au moyen d'un élément accumulateur analogue 37, également porté au préalable à la température prédéterminée requise; compte tenu de la différence entre les niveaux 24a et 24b, de la similitude de formes et de dimensions entre les éléments accumulateurs et les éléments de réserve auxquels ils se substituent, et du remplissage en produit 32 jusqu'au niveau 24b lors de l'étape illustrée à la figure 4, l'élément 37 est jointif des éléments accumulateurs 34 à 36 et de l'élément accumulateur analogue substitué à l'élément de réserve 27, au niveau des bords supérieurs respectifs de ces éléments, et occupe intégralement le volume située à l'intérieur de l'enceinte, entre les niveaux 24b et 24a.

Comme le schématisent les figures 5 et 6, on couvre ensuite l'élément 37 au moyen de l'élément 8, qui ferme l'enceinte 1 à sa partie supérieure en s'emboîtant sur les bords supérieurs respectifs des éléments isolants 3 à 6 et entre en contact par sa face 24, au niveau 24a, avec l'élément accumulateur 37, puis on ferme l'enveloppe 2 par rabattement et superposition à l'horizontale des rabats tels que 15, 13 et 16 que l'on solidarise alors entre eux, ce qui place l'ensemble dans l'état illustré à la figure 7, où l'enceinte 1, autour du produit 32, est tapissée intérieurement d'éléments accumulateurs tels que 34 à 37, sur la totalité de sa périphérie à l'exception de son fond correspondant à la face 23 de l'élément isolant 7, au niveau de laquelle elle n'est encore doublée que par l'élément de réserve 26.

L'étape suivante du conditionnement consiste à retourner la boîte, ce qui place les rabats tels que 14, 17, 18 dans une position horizontale supérieure, de même que l'élément de réserve 26 et l'élément isolant 7, comme le schématise la figure 8.

On procède alors à l'ouverture de l'enveloppe par pivotement des rabats tels que 14,17, 18, ce qui dégage l'élément isolant 7 que l'on ôte alors pour ouvrir l'enceinte et dégager l'élément de réserve 26, que l'on ôte comme le schématise les flèches 38 de la figure 9.

Comme le schématise la figure 10, on remplace alors l'élément de réserve 26 par un élément accumulateur 39 porté au préalable à une température prédéterminée requise et qui, du fait de ses forme et dimensions identiques à celles de l'élément 26, vient se superposer par ses bords aux bords correspondants des éléments accumulateurs tels que 34 à 36 doublant les faces 19 à 22 respectives des éléments isolants 3 à 6.

On remet alors en place l'élément isolant 7, qui se superpose à l'élément 39 et aux bords des éléments isolants 3 à 6 alors tournés vers le haut, comme le schématise la figure 11, puis on referme l'enveloppe 2 en rabattant les rabats tels que 14, 17, 18 dans une position horizontale, à 90° par rapport aux parois 9 à 12, position dans laquelle on solidarise ces rabats.

La structure que présente alors l'emballage est illustrée à la figure 12, où l'on voit que le produit 32 est intégralement enveloppé par une double barrière constituée vers l'extérieur par les éléments isolants thermiques, dont seuls sont visibles à la figure 12 les éléments 4, 6, 7, 8, et vers l'intérieur par les éléments accumulateurs préalablement portés à la température prédéterminée requise, et dont ne sont visible à la figure 12 que les éléments 34, 36, 37, 39; on notera que ces deux barrières sont continues, et que la barrière constituée par les éléments accumulateurs portés à la température requise est placée le plus tard possible au cours du processus de conditionnement, ce qui permet de placer le produit conditionné 32 dans des conditions optimales de conservation à la température prédéterminée requise.

Naturellement, on peut prévoir de nombreuses variantes du mode de réalisation décrit et représenté, notamment quant au mode de fermeture de l'enveloppe 2 qui, dans une variante de réalisation, mettant en oeuvre par exemple deux coques isolantes complémentaires au lieu de la pluralité de panneaux isolants 3 à 8 illustrés, pourrait être omise.

Naturellement, en fonction du mode de réalisation de la boîte et du mode de mise en oeuvre du procédé de conditionnement choisis, on pourra être amené à donner aux éléments de réserve, et aux éléments accumulateurs de calories ou de frigories qui se substituent à eux, une forme et une structure différentes de celles qui ont été décrites et représentées.

## Revendications

1. Procédé de conditionnement de produits devant rester soumis à des conditions de température prédéterminées, généralement différentes des conditions ambiantes, consistant à placer dans une enceinte de conditionnement (1) isolée thermiquement (3, 4, 5, 6, 7, 8), initialement ouverte dans une zone déterminée (13, 15, 16), des éléments de réserve amovibles (27, 28, 29, 30), puis les produits (32), dans le volume délimité par les éléments de réserve dans l'enceinte (1), à ôter ensuite les éléments de réserve (26, 27, 28, 29, 30) et les remplacer par des éléments (34, 35, 36, 39) accumulateurs de calories ou de frigories préalablement portés à une température prédéterminée requise et présentant des formes et dimensions analogues à celles des éléments de réserve (26, 27, 28, 29, 30), et à fermer l'enceinte, caractérisé en ce que l'on tapisse intégralement la périphérie intérieure de l'enceinte (1), ouverte dans ladite zone (13, 15, 16), d'éléments de réserve amovibles (26, 27, 28, 29, 30) avant de placer les produits (32) dans le volume délimité par ces éléments (26, 27, 28, 29, 30) à l'intérieur de l'enceinte (1), puis, après avoir placé les produits (32), on ôte une partie (27, 28, 29, 30) seulement des éléments de réserve (26, 27, 28, 29, 30) et les remplace par des éléments accumulateurs (34, 35, 36) portés à ladite température prédéterminée et présentant des formes et dimensions analogues à celles des éléments de réserve remplacés (27, 28, 29, 30), on place ensuite dans l'enceinte (1), au niveau de ladite zone (13, 15, 16) de celle-ci, des éléments accumulateurs (37)portés à ladite température prédéterminée et présentant des formes et dimensions telles qu'ils soient jointifs des éléments accumulateurs précédemment placés (34, 35, 36), puis on ferme ladite zone (13, 15, 16) de l'enceinte (1) et on rouvre cette dernière (1) dans une zone différente (14, 17, 18), en regard des éléments de réserve restants (26), puis on ôte ces derniers (26) et on les remplace par des éléments accumulateurs (39) portés à ladite température prédéterminée et présentant des formes et dimensions analogues à celles de ces éléments de réserve (26) remplacés, les éléments accumulateurs (34, 35, 36, 39) étant mutuellement jointifs le long de la totalité de leur périphérie respective de façon à définir à l'intérieur de l'enceinte (1) une barrière continue portée à la température prédéterminée requise, et on referme l'enceinte (1).

2. Procédé selon la revendication 1, ladite enceinte de conditionnement (1) présentant une paroi de fond (14, 17, 18), au moins une paroi de périphérie latérale (9,10,11,12) et une paroi de couvercle (13, 15,16) définissant ladite zone d'ouverture initiale de I'enceinte (1), lesdites parois (9, 10, 11, 12, 13, 14, 15, 16, 17, 18) étant isolées thermiquement (3, 4, 5, 6, 7, 8), caractérisé en ce que l'on tapisse intégralement la paroi de fond (14, 1'7, 18) et la paroi de périphérie latérale (9, 10, 11, 12) de l'enceinte (1), ouverte dans ladite zone (13, 15, 16), d'éléments de réserve amovibles (26, 27, 28, 29, 30), à l'intérieur de l'enceinte (1), avant de placer les produits (32) dans le volume délimité par ces éléments (26, 27, 28, 29, 30) à l'intérieur de l'enceinte (1) puis, après avoir placé les produits (32), on ôte les éléments de réserve (27, 28, 29, 30) correspondant à la paroi de périphérie latérale (9, 10, 11, 12) et on les remplace par des éléments accumulateurs (34, 35, 36) portés à ladite température prédéterminée et présentant des formes et dimensions analogues à celles des éléments de réserve remplacés, on place ensuite dans l'enceinte (1), au niveau de ladite zone d'ouverture initiale (13, 15, 16) de celle-ci (1), des éléments accumulateurs (37) portés à la température prédéterminée requise et présentant des formes et dimensions telles qu'ils soient jointifs des éléments accumulateurs (34, 35, 36) précédemment placés, sur la totalité de leur périphérie, puis on ferme ladite zone d'ouverture initiale (13, 15, 16) de l'enceinte (1) au moyen de la paroi de couvercle ( 13, 15, 16) et on rouvre I'enceinte (1) au niveau de la paroi de fond (14, 17, 18), on ôte les éléments de réserve (26) correspondant à cette paroi de fond (14, 17, 18), on les remplace par des éléments accumulateurs (39) à la température prédéterminée requise et qui présentent des formes et dimensions analogues à celles de ces éléments de réserve remplacés (26), les éléments accumulateurs (34, 35, 36, 39) étant mutuellement jointifs le long de la totalité de leur périphérie respective de façon à définir à l'intérieur de l'enceinte ( 1 ) une barrière continue portée à la température prédéterminée requise, et on referme l'enceinte au moyen de la paroi de fond (14, 17, 18).

3. Boîte pour la mise en oeuvre du procédé selon la revendication 2, comportant une pluralité de parois (9, 10, 11, 12, 13, 14, 15, 16, 17, 18) isolantes (3, 4, 5, 6, 7, 8) jointives délimitant une enceinte (1) à raison d'une paroi de fond (14, 17, 18), au moins une paroi de périphérie latérale (9, 10, 11, 12) et au moins une paroi de couvercle (13, 15, 16) susceptible de dégager une ouverture et, à l'intérieur de l'enceinte (1), des éléments de réserve (26, 27, 28, 29, 30) amovibles et susceptibles d'être remplacés par des éléments (34, 35, 36, 39) accumulateurs de calories ou de frigories présentant des formes et dimensions analogues à celles des éléments de réserve (26, 27, 28, 29, 30) remplacés, caractérisée en ce que les éléments de réserve (26, 27, 28, 29, 30) définissent une doublure continue le long de la paroi de périphérie latérale (9, 10, 11, 12) et de la paroi de fond (14, 17, 18) de l'enceinte (1 ), à l'intérieur de celle-ci, et en ce que la paroi de fond (14, 17, 18) est susceptible d'être ouverte puis refermée.

## Patentansprüche

1. Verfahren zur Verpackung von Produkten, die unter bestimmten Temperaturbedingungen gelagert werden müssen, die im allgemeinen von Raumtemperaturen abweichen, bei dem in einem Verpakkungsbehälter (1) mit thermischer Isolierung (3,4,5, 6, 7, 8), der anfänglich in einem bestimmten Bereich (13, 15, 16) offen ist, bewegliche Austauschelemente (27, 28, 29, 30) angebracht werden, dann die Produkte (32), in den von den Austauschelementen im Behälter (1) begrenzten Raum eingebracht werden, worauf die Austauschelemente (26, 27, 28, 29, 30) entfernt und durch Wärme- oder Kälteakkus (34, 35, 36, 39) ersetzt werden, die vorher auf eine vorherbestimmte erforderliche Temperatur gebracht wurden, und die in Form und Dimensionen genau den Austauschelementen (26, 27, 28, 29, 30) entsprechen, worauf der Behälter geschlossen wird, dadurch gekennzeichnet, dass der im genannten Bereich (13, 15, 16) offene Behälter (1) an allen Innenwänden mit beweglichen Austauschelementen (26, 27, 28, 29, 30) ausgekleidet wird, bevor die Produkte (32) in den von den Elementen (26, 27, 28, 29, 30) im Inneren des Behälters (1) begrenzten Raum eingebracht werden, worauf nach Einbringung der Produkte (32) nur ein Teil (27, 28, 29, 30) der Austauschelemente (26, 27, 28, 29, 30) entfernt wird und durch Akkumulatoren (34, 35, 36) ersetzt werden, die vorher auf die genannte erforderliche Temperatur gebracht wurden, und die in Form von Dimensionen genau den beweglichen Austauschelementen (27, 28, 29, 30) entsprechen, worauf in den Behälter (1) im genannten Bereich (13, 15, 16) Akkumulatoren (37) eingesetzt werden, die auf die genannte erforderliche Temperatur gebracht wurden, und die in Form und Dimensionen genau mit den vorher angebrachten Akkumulatoren (34, 35, 36) zusammenpassen, worauf der genannte Bereich (13, 15, 16) im Behälter (1) geschlossen wird, und dieser Behälter (1) in einem anderen Bereich (14, 17, 18), im Bereich der verbliebenen Austauschelemente (26) geöffnet wird, worauf diese Elemente (26) entfernt und durch Akkumulatoren (39) ersetzt werden, die auf die genannte erforderliche Temperatur gebracht wurden, und in Form und Dimensionen genau den ersetzten Austauschelementen (26) entsprechen, wobei die Akkumulatoren (34, 35, 36, 39) entlang ihres gesamten Umfangs ineinander eingreifen, und so im Inneren des Behälters (1) eine durchgehende, auf die erforderliche Temperatur gebrachte Sperre bilden, worauf der Behälter (1) wieder geschlossen wird.

2. Verfahren nach Anspruch 1, bei dem der genannte Verpackungsbehälter (1) eine Bodenwand (14,17, 18), mindestens eine seitliche Aussenwand (9, 10, 11, 12) und eine Deckelwand (13, 15, 16) aufweist, die den genannten anfänglichen Öffnungsbereich des Behälters (1) bildet, wobei die genannten Wände (9, 10, 11, 12, 13, 14, 15, 16, 17, 18) mit einer thermischen Isolierung (3, 4, 5, 6, 7, 8) versehen sind, dadurch gekennzeichnet, dass die Bodenwand (14, 17, 18) und die seitliche Aussenwand (9, 10, 11, 12) des im genannten Bereich (13, 15, 16) geöffneten Behälters (1) zur Gänze mit beweglichen Austauschelementen (26, 27, 28, 29, 30) im Inneren des Behälters (1) ausgekleidet werden, bevor die Produkte (32) in den aus den Elementen (26, 27, 28, 29, 30) im Inneren des Behälters (1) begrenzten Raum eingebracht werden, worauf nach Einbringung der Produkte (32) die Austauschelemente (27, 28, 29, 30), die der seitlichen Aussenwand (9, 10, 11, 12) entsprechen, entfernt und durch Akkumulatoren (34, 35, 36) ersetzt werden, die auf die genannte erforderliche Temperatur gebracht wurden, und die in Form und Dimensionen genau jenen der beweglichen Austauschelemente entsprechen, worauf in den Behälter (1) im genannten Öffnungsbereich (13, 15, 16) dieses Behälters (1) Akkumulatoren (37) eingebracht werden, die auf die erforderliche Temperatur gebracht wurden, und die in Form und Dimensionen genau mit den vorher angebrachten Akkumulatoren (34, 35, 36) entlang ihres gesamten Umfangs zusammenpassen, worauf der genannte Öffnungsbereich (13,15,16) im Behälter (1) mit Hilfe der Deckelwand (13,15,16) verschlossen wird, und der Behälter (1) im Bereich der Bodenwand (14,17,18) wieder geöffnet wird, worauf die der Bodenwand (14, 17, 18) entsprechenden Austauschelemente (26) entfernt werden, und durch Akkumulatoren (39) ersetzt werden, die die erforderliche Temperatur aufweisen, und die in Form und Dimension genau den Austauschelementen (26) entsprechen, wobei die Akkumulatoren (34, 35, 36, 39) über ihren gesamten Umfang ineinander eingreifen, und so im Inneren des Behälters (1) eine durchgehende, auf die erforderliche Temperatur gebrachte Sperre bilden, worauf der Behälter mit Hilfe der Bodenwand (14, 17, 18) wieder geschlossen wird.

3. Gehäuse für die Durchführung des Verfahrens nach Anspruch 2, bestehend aus einer Vielzahl von Wänden (9, 10, 11, 12, 13, 14, 15, 16, 17, 18) mit einer Isolierung (3, 4, 5, 6, 7, 8), die eineinander eingreifen, und einen Behälter (1) mit einer Bodenwand (14, 17, 18), mindestens einer seitlichen Aussenwand (9, 10, 11,'12) und mindestens einer Deckelwand (13, 15, 16) begrenzen, wobei diese eine Öffnung freigeben kann, und aus im Inneren des Behälters (1) beweglichen Austauschelementen (26, 27, 28, 29, 30), die durch Wärme- und Kälteakkus (34, 35, 36, 39) ersetzt werden können, die in Form und Dimensionen den ersetzten Austauschelementen (26, 27, 28, 29, 30) genau entsprechen, dadurch gekennzeichnet, dass die Austauschelemente (26, 27, 28, 29, 30) entlang der seitlichen Aussenwand (9, 10, 11, 12) und der Bodenwand (14, 17, 18) im Inneren des Behälters (1) eine durchgehende Dämmung bilden, und dass die Bodenwand (14, 17, 18) geöffnet und dann wieder verschlossen werden kann.

## Claims

1. A method for conditioning products which are to be stored under predetermined temperature conditions which generally differ from the surrounding conditions, the method consisting in placing in a conditioning enclosure (1), thermally insulated (3, 4, 5, 6, 7, 8), and initially open in a predetermined zone (13, 15, 16), removable reserve elements (27, 28, 29, 30), and then the products (32), in the volume bounded by the reserve elements in the enclosure (1); then removing the reserve elements (26, 27,28, 29, 30) and replacing them by elements (34, 35, 36, 39) which store heat or cold and which have previously been brought to a required predetermined temperature and have shapes and dimensions similar to those of the reserve elements (26, 27, 28, 29, 30), and then closing the enclosure, characterized in that the whole internal periphery of the enclosure (1), open in the said zone (13, 15, 16), is lined with removable reserve elements (26, 27, 28, 29, 30) before the products (32) are placed in the volume bounded by such elements (26, 27, 28, 29, 30) inside the enclosure (1); then, after placing-in the products (32), a portion (27, 28, 29, 30) only of the reserve elements (26, 27, 28, 29, 30) are removed and replaced by storage elements (34, 35, 36) brought to such predetermined temperature and having shapes and dimensions similar to those of the replaced reserve elements (27, 28, 29, 30); then in the enclosure (1), at the level of the said zone (13, 15, 16), storage elements (37) are placed which are brought to such predetermined temperature and have shapes and dimensions such that they engage the storage elements (34, 35, 36) previously placed in; then such zone (13, 15, 16) of the enclosure (1) is closed, and the enclosure (1) is reopened in a different zone (14, 17, 18) opposite the remaining reserve elements (26), whereafter the remaining reserve elements (26) are removed and replaced by storage elements (39) brought to such predetermined temperature and having shapes and dimensions similar to those of the replaced reserve elements (26), the storage elements (34, 35, 36, 39) engaging one another along their whole respective periphery, so as to define inside the enclosure (1) a continuous barrier brought to the required predetermined temperature, and then reclosing the enclosure (1).

2. A method according to claim 1, the said conditioning enclosure (1) having a base wall (14, 17, 18), at least one lateral peripheral wall (9, 10, 11, 12), and a cover wall (13, 15, 16) defining said initial opening zone of the enclosure (1), the said walls (9, 10, 11, 12, 13, 14, 15, 16, 17, 18) being thermally insulated (3, 4, 5, 6, 7, 8), characterized in that the whole of the base wall (14,17,18) and the lateral peripheral wall (9, 10, 11, 12) of the enclosure (1), open in the said zone (13, 15, 16), are lined with removable reserve elements (26, 27, 28, 29, 30), inside the enclosure (1), before the products (32) are placed in the volume bounded by such elements (26, 27, 28, 29, 30) inside the enclosure (1); then, after the products (32) have been placed-in, the reserve elements (27, 28, 29, 30), corresponding to the lateral peripheral wall (9, 10, 11, 12), are removed and replaced by storage elements (34, 35, 36) brought to such predetermined temperature and having shapes and dimensions similar to those of the replaced reserve elements; then in the enclosure (1), at the level of the initial opening zone (13, 15, 16) of the enclosure (1), storage elements (37) are brought which are brought to the required predetermined temperature and have shapes and dimensions such that they engage the previously placed storage elements (34, 35, 36) over the whole of their periphery; then the initial opening zone (13, 15, 16) of the enclosure (1) is closed by means of the cover wall (13, 15, 16) and the enclosure (1) is reopened at the level of the base wall (14, 17, 18); the reserve elements (26) corresponding to the base wall (14, 17, 18) are removed and replaced by storage elements (39) at the required predetermined temperature and having shapes and dimensions similar to those of the replaced reserve elements (26), the storage elements (34, 35, 36, 39) engaging one another along the whole of their respective periphery so as to define inside the enclosure (1) a continuous barrier brought to the required predetermined temperature; whereafter the enclosure is reclosed by means of the base wall (14, 17, 18).

3. A box for the performance of a method according to claim 2, comprising a plurality of walls (9, 10, 11, 12, 13, 14, 15, 16, 17, 18) which are insulated (3, 4, 5, 6, 7, 8) and which together define an enclosure (1) comprising a base wall (14, 17, 18); at least one lateral peripheral wall (9, 10, 11, 12); and at least one cover wall (13, 15, 16) adapted to disengage an aperture; and, inside the enclosure (1), removable reserve elements (26, 27, 28, 29, 30) which are adapted to be replaced by elements (34, 35, 36, 39) which store heat or cold and have shapes and dimensions similar to those of the replaced reserve elements (26, 27, 28, 29, 30), characterized in that the reserve elements (26, 27, 28, 29, 30) define inside the enclosure (1) a continuous lining along its lateral peripheral wall (9, 10, 11, 12) and its base wall (14, 17, 18), the base wall (14, 17, 18) being adapted to be opened and then reclosed.
